# EUROPÄISCHE PATENTSCHRIFT

(11) **EP 0 286 701 B1**
(45) Veröffentlichungstag und Bekanntmachung des Hinweises auf die Patenterteilung: **24.06.1992**
(21) Anmeldenummer: 87105436.7
(22) Anmeldetag: 13.04.1987
(51) Int. Cl.: B27B 1/00, B27B 5/04

(54) **Verfahren und Vorrichtung zum Besäumen von Rundhölzern**
Method and device for the edge trimming of round wood
Procédé et dispositif pour le débitage de grumes rondes

(43) Veröffentlichungstag der Anmeldung: 19.10.1988
(73) Patentinhaber: Johann Wolf GmbH KG, A-4644 Scharnstein (AT)
(72) Erfinder: Wolf, Johann, A-4644 Scharnstein (AT)
(74) Vertreter: Seeger, Wolfgang, Dipl.-Phys.

(56) Entgegenhaltungen:
- EP-A- 167 013
- EP-A- 222 728
- DE-A- 2 002 417
- DE-C- 304 676
- FR-A- 2 470 664
- GB-A- 11 828
- US-A- 1 340 286
- US-A- 3 388 727
- US-A- 3 552 457
- US-A- 3 627 005
- US-A- 4 239 069

## Beschreibung

Die Erfindung betrifft ein Verfahren und eine Vorrichtung zur allseitigen Bearbeitung von natürlich gewachsenen Baumstämmen zu pyramidenstumpfartigen Balken. Sie betrifft insbesondere ein Verfahren und eine Vorrichtung zur Verarbeitung von Baumstämmen zu allseitig bearbeiteten Balken, Brettern Profilen oder dergleichen.

Eine solche allseitige Bearbeitung ist recht zeitaufwendig und damit auch kostenauswendig: Will man Arbeitsgänge zu sparen, so kann man jeweils große Segmente von der Oberfläche des Rundholzes entfernen oder abflachen; hat dann aber einen großen Materialverlust. Will man den Materialverlust gering halten, so muß man viele Arbeitgänge durchführen, was zeit- und damit ebenfalls kostenaufwendig ist.

Aus der EP-A-167 013 ist ein Verfahren zur allseitigen Abflachung von Baumstämmen in einem einzigen Arbeitsgang bekannt.

Die Patentveröffentlichung EP-A-222 728 (Stand der Technik nach Art 54(3)) zeigt eine Vorrichtung zur Bearbeitung von Baumstämmen zu prismatischen oder pyramidenförmigen Balken, welche den Baum durch mindestens zwei einander gegenüberliegende Bearbeitungswerkzeuge, die während des Besäumens quer zur Richtung der Längserstreckung des Baumstammens längs geradliniger und zur Achse des Baumstammes geneigter, insbesondere zur Achse des Baumstammes hin konvergierender Bahnen bewegbar sind. Diese Druckschrift lehrt auch, die Bearbeitung in zwei Arbeitsgängen vorzunehmen, beispielsweise im Vor- und Rücklauf, wobei der Baum zwischen Vor- und Rücklauf einmal um 90° gewendet wird.

Aufgabe der Erfindung ist es, ein Verfahren zu schaffen, um Rundhölzer mit geringem Zeitaufwand und geringem Kostenaufwand allseitige zu besäumen oder abzuflachen.

Diese Aufgabe ist durch die Merkmale des Anspruchs 1 und auch durch die Merkmale des Anspruchs 2 gelöst.

Dabei können die flachen Seiten, die durch Besäumen oder Abflachen des Baumstammes oder des Rundholzes in einem Arbeitsdurchgang gebildet werden, einander gegenüber liegen, direkt benachbart sein oder an einer zuvor gebildeten oder später zu bildenden Abflachungen angrenzen. Die Auswahl der in einem Arbeitsgang zu bearbeitenden Seiten kann entsprechend den zu verwendenden Arbeitswerkzeugen getroffen werden.

Die Abflachung des Rundholzes wird zweckmäßigerweise, entsprechend dem natürlichen Wuchs konisch verlaufend oder entsprechend einer gewählten Konizität ausgeführt; dies reduziert den Materialverlust auf ein Minimum.

Das Rundholz kann, im Rahmen der vorliegenden Erfindung, an vier, sechs, acht, zehn oder zwölf Seiten abgeflacht werden. Je mehr Seiten abgeflacht werden, um so kleiner kann der Verschnitt und damit der Materialverlust gehalten werden.

Nach einer bevorzugten Weiterbildung der Erfindung werden im ersten und zweiten Arbeitsgang jeweils drei Seiten angeflacht, von denen je zwei benachbarte miteinander Winkel größer als 90° einschließen.

Dieses Ausbildung des Verfahrens erlaubt eine Bearbeitung des Rundholzes mit wenigen Arbeitsdurchgängen und mit relativ einfachen Werkzeugen, wie es weiter unten noch beschrieben wird.

Sie weist ferner den Vorteil auf, daß sie die Zahl der Abflachungen oder Seiten nicht festlegt sondern verschiedenzahlige Abflachungen erlaubt.

Das Rundholz kann nach Durchlaufen des ersten Arbeitsganges um 180° gedreht und in einem zweiten Arbeitsgang spiegelbildlich bearbeitet werden. Dadurch können dieselben Abflachungswerkzeuge, welche Sägen beliebiger Art oder spanabhebende Werkzeuge sein können, zu Bildung weiterer Abflachungen verwendet werden.

Nach einer anderen Ausführungsform der Erfindung wird das Rundholz gleichzeitig mit einer zweiten Werkzeuggarnitur, die um 180° spiegelbildlich versetzt mit der ersten Werkzeuggarnitur zusammengelegt und zum Rundholz zu- bzw. wegsteuerbar ausgebildet ist, in dem selben Arbeitsdurchgang bearbeitet. Je nach Anzahl der Werkzeuge in einer Garnitur ist es nach dieser Weiterbildung möglich, ein Rundholz in einem Arbeitsdurchgang an vier, sechs, acht oder zehn Seiten gleichzeitig zu bearbeiten. Durch die Steuerung einzelner Werkzeuge zu dem Rundholz hin bzw. von diesem weg kann die Konizität des Rundholzes berücksichtigt werden.

Möglich ist auch die Durchführung beider Arbeitsgänge in einem Durchlauf mit einer zweiten, um 180° spiegelbildlich versetzten, mindestens im Abstand der Rundholzlänge hintereinander angeordneten Werkzeuggarnitur in Zuordnung mit einer angelenkten Rundholz-Einführung.

Wird mit Werkzeuggarnituren mit je drei Werkzeugen gearbeitet und ist eine Abflachung des Rundholzes auf einen Umfang mit acht Seiten erwünscht, so können die verbleibende beiden Waldkanten durch zwei gegenüberliegende Säge- oder Spanwerkzeuge abgeflacht, oder in getrennten Arbeitsgängen abgetragen werden.

Vorteilhaft ist auch die Abflachung auf zwölf seitliche Flächen. Dieses Ziel ist im Rahmen der vorliegenden Erfindung auf mehrere Arten erreichbar, zum Beispiel durch Bearbeitung mit Werkzeuggarnituren mit jeweils drei Werkzeugen in vier Durchläufen, oder durch Bearbeitung mit spiegelbildlich angeordneten Werkzeuggarnituren mit je drei Werkzeugen, in zwei Durchgängen, oder durch in Durchlaufrichtung hintereinander angeordnete Werkzeuggarnituren in einem Arbeitsdurchlauf.

Aufgabe der vorliegenden Erfindung ist es ferner, eine Vorrichtung zum allseitigen Besäumen oder Abflachen von Rundhölzern zu schaffen.

Diese Aufgabe ist gemäß der Erfindung dadurch gelöst, daß zwei nebeneinander angeordnete achsparallele Abtragwerkzeuge beiderseits mit je einem Abtragwerkzeug begrenzt sind, deren Achsen zu den achsparallelen Sägewerkzeugen einen Winkel kleiner als 90° einschließen.

Die Erfindung weist eine überraschende Vielzahl von Vorteilen auf:
Zunächst ist offensichtlich, daß mit dieser erfindungsgemäßen Vorrichtung ein Rundholz in einem Arbeitsdurchgang gleichzeitig auf drei oder mehr Seiten bearbeitet werden kann. Entsprechend den oben beschriebenen Verfahren kann ein Rundholz mit dieser Vorrichtung allseitig bearbeitet werden.

Diese Vorrichtung ermöglicht es auch, ein Rundholz zu einem vierseitigen Balken zu verarbeiten. Dazu kann das Rundholz zunächst in einem Arbeitsdurchlauf auf drei Seiten gleichzeitig bearbeitet werden, und anschließend kann durch die achsparallelen Abtragwerkzeuge die verbleibende Rundung oder Waldkante auf eine glatte Fläche abgetragen werden. Die erfindungsgemäße Vorrichtung ermöglicht somit die ökonomische Bearbeitung von Rundhölzern zu vier-, sechs-, acht-, zehn- oder zwölfseitigen oder noch mehrseitigen Balken.

Die erfindungsgemäße Vorrichtung weist darüber hinaus den weiteren Vorteil auf, daß sie geeignet ist, die allseitig bearbeiteten Balken zu Brettern zu zerschneiden. Die ist möglich, weil nach einer Weiter bildung der Erfindung die achsparallelen Abtragwerkzeuge quer zur Durchlaufrichtung des Rundholzes relativ zueinander verstellbar angeordnet sind. Der von beiden achsparallelen Werkzeugen zu durchtrennende Bereich, der in der Mitte des Rundholzes größer als in den anderen Schichten ist, wird dadurch auf den gewünschten Wert einstellbar.

Die angesprochenen Abtragwerkzeuge können beliebiger Bauart sein, zum Beispiel Kreissägen, Kettensägen, beliebige andere Sägen oder spanabhebende Werkzeuge. Auch wenn in den Ansprüchen oder der Beschreibung von Sägen gesprochen wird, sollen damit auch andere Werkzeuge, sofern die den gewünschten Erffekt erzielen, als im Rahmen der Erfindung offenbart gelten.

Die seitlich von den achsparallelen Werkzeugen angeordneten Abtragwerkzeuge sind zweckmäßigerweise in ihrer Neigung relativ zu den Achsen der achsparallelen Werkzeuge verstellbar ausgebildet. Damit ist die erfindungsgemäße Vorrichtung zur Bearbeitung von Rundhölzern zu Balken oder Profilen mit nahezu beliebigen Umfangsformen geeignet.

Die achsparallelen Abtragwerkzeuge, zum Beispiel Sägewerkzeuge, sind in Bezug auf den Arbeitsweg hintereinander versetzt und so angeordnet, daß deren Schnittkreise sich geringfügig überschneiden. Auf diese Weise ist gewährleistet, daß sie eine glatte Abflachung erzeugen, ohne eine vorstehende Rippe zu hinterlassen. Ferner ist dadurch die Gefahr ausgeschlossen, daß die beiden achsparallelen Sägewerkzeuge miteinander interferieren.

Der fortschreitende Arbeitsweg erfolgt zweckmäßigerweise von den längsbewegten Arbeitswerkzeugen oder vom längsbewegten Rundholz ausgelöst. Damit ist eine Bearbeitung des Rundholzes entsprechend seiner Geometrie möglich.

Nach einer anderen Ausführungsform der Erfindung schließt der Arbeitsweg zur Erzeugung der Abflachungen zur Achse des Rundholzes einen dem natürlichen Verlauf der Waldkante entsprechenden spitzen Winkel ein.

Die Arbeitswerkzeuge sind zweckmäßigerweise in neigungseinstellbaren Führungen verschiebbar gelagert.

In diesem Zusammenhang wird darauf hingewiesen, daß die erfindungsgemäße Vorrichtung die Bearbeitung von Rundhölzern in variabler, gewünschter Weise erlaubt. So kann sie dazu verwendet werden, ein Rundholz zu einem pyramidenförmigen Balken zu verarbeiten, dessen Oberflächen alle trapezartig sind. Sie erlaubt aber auch die Verarbeitung von Rundhölzern zu Balken, die teils konisch oder trapezförmig sind, die aber auch diametral gegenüberliegende Flächen aufweisen können, welche parallel zueinander liegen.

Nach einer ander Ausführungsform der Erfindung kann ein Wagen mit neigungseinstellbarer Rundholzaufnahme vorgesehen sein, auf dem das Rundholz fixiert und an ortsfesten Werkzeugen vorbei bewegbar ist.

Die Werkzeuge sind bei dieser Auführungsform der Erfindung entsprechend dem fortschreitenden Arbeitsweg zum Rundholz zu- oder wegsteuerbar angeordnet.

Vorteilhafter Weise sind die Werkzeuge um bestimmbare Winkel schwenkbar und feststellbar sind.

Die Werkzeuge können um 180° verschwenkbar und in dieser Lage feststellbar.

Nach einer anderen Weiterbildung der Erfindung sind die vier Achsen der Säge- bzw. Spanwerkzeuge zueinander ortsfest angeordnet sind, oder in eine zueinander ortsfeste Stellung bringbar und festlegbar. Damait ist die Geometrie des aus dem Rundholz durch Bearbeitung zu bildenden Balkens einstellbar.

Die beiderseits der achsparallelen Sägewerkzeuge geneigt angeordneten Achsen der Säge- bzw. Spanwerkzeuge sind verschwenkbar und in einem Winkel von 90° zu den achsprallelen Sägewerkzeugen feststellbar.

Die Spanwerkzeuge sind mindestens in der 90°-Stellung dem fortschreitenden Vorschub in Bezug auf das Rundholz, bzw. dem Vorschub des Rundholzes gegenüber den Werkzeugen, entsprechend dem Verlauf der Waldkante zum Rundholz zu- oder wegsteuerbar. Dadurch ist die Neigung der durch diese Werkzeuge bearbeiteten Flächen relativ zur Mittelachse des Rundholzes in beliebiger Weise einstellbar.

Die beiderseits zu den achsparallelen Sägewerkzeugen schräggestellten Säge- oder Spanwerkzeuge sind nach einer anderen Weiterbildung der Erfindung in einem rechten Winkel zu den parallelen Achsen der Sägewerkzeuge an das Rundholz zu- oder wegstellbar. Diese Weiterbildung der Erfindung weist zum Beispiel den Vorteil auf, daß mit den achsparallelen Sägewerkzeugen der durch Bearbeitung des Rundholzes entstandene Balken zu Brettern verarbeitet werden kann, unbehindert durch die seitlichen Arbeitswerkzeuge, die seitlich hinreichend weit weggefahren werden können.

Die Besäumung von Rundholz an acht oder zwölf Seiten ergibt besonders geringe Holzverschnitte, da hierbei nur verhältnismäßig dünne Waldkanten weggeschnitten werden. Aus einem achtseitig oder zwölfseitig abgeflachten Rundholz lassen sich an den Seiten Bretter oder dgl. schneiden und das Mittelstück kann beispielsweise als konischer Balken verwendet werden, wobei zwei oder alle vier Seiten konisch verlaufen.

Soll das gesamte Rundholz zu Brettern oder kleineren Profilen verarbeitet werden, so ist auch eine sechsseitige Abflachung sinnvoll, da hierbei ein Arbeitsgang eingespart werden kann.

Zum Schneiden der Bretter oder dgl. werden die beiderseits geneigt angeordneten Säge- oder Spanwerkzeuge weggeschoben und in mehreren Durchgängen erfolgt die Trennung mit den achsparrallelen Sägewerkzeugen. Hierbei wird, nach einer Weiterbildung der Erfinung, die Führungsbahn der Werkzeuge bzw. die Auflage des Vorschubwagens so eingestellt, daß der Vorschubweg achsparallel zur Achse des Rundholzes verläuft.

An Stelle eines Vorschubwangens kann auch ein einstellbarer Kettenzug zum Vorschub des Rundholzes verwendet werden. Auch kann die Einrichtung so gestaltet werden, daß die beiden ersten Arbeitsgänge zusammengelegt werden.

Die Ausgestaltung der Einrichtung, insbesondere der Vorschubvorrichtung und der Neigungseinstellung des Vorschubweges kann auch beliebig anders gestaltet sein.

Die wesentliche Aufgabe der Erfindung besteht darin, Rundhölzer acht- oder eventuell sechsseitig und ihren natürlichen konischen Verlauf entsprechend abzuflachen und mindestens drei Seiten in einem Durchgang zu bearbeiten, um damit den Verschnitt so gering wie möglich zu halten und hierbei allseitig bearbeitete Profile zu gewinnen.

Für eine durchlaufende Bearbeitung sind natürlich, je nach Platzverhältnissen, beliebig andere Kombinationen möglich.
Die Erfindung ist im folgenden anhand einiger Ausführungsbeispiele und in Verbindung mit der Zeichnung näher beschrieben. Im einzelnen zeigen:
- Fig. 1: eine achtseitige Abflachung und die nachfolgende Verarbeitung zu Brettern und einem konischen Balken an.
- Fig. 2: ein sechsseitig abgeflachtes Rundholz und die Weiterverarbeitung zu verschieden starken Brettern.
- Fig. 3: eine schematische Darstellung einer verfahrbaren dreiseitigen Bearbeitungseinheit mit Sägewerkzeugen.
- Fig. 4: die Vorrichtung der Figur 3 mit auf 90° eingestellten seitlichen Sägewerkzeugen.
- Fig. 5: eine ortsfeste Einheit, die mit Säge- und Spanwerkzeugen ausgerüstet ist; das Rundholz ruht auf einstellbaren Transportwagen, die schienengebunden unter den Werkzeugen fortschreitend bewegt werden.
- Fig. 6: eine analoge ortsfeste Einrichtung, bei der die Unterseite des Rundholzes bearbeitet wird; das Rundholz wird beiderseits von Hydraulikstempel so nach oben gegen einstellbare Anlagen gedrückt, daß die Unterseite des Rundholzes schienenparallel zu liegen kommt.
- Fig. 7: in schematischer Darstellung eine Anlage zur fortlaufenden Bearbeitung der Ober-und Unterseite, als eine weitere Ausführungsmöglichkeit.

Die Figur 1 zeigt einen durch achtseitiges Abflachen eines Rundholzes, dessen Umfangslinie 10 angedeutet ist, erhaltenen Körper. Dieser ist zu Brettern 12 und einem konischen Balken 14 verarbeitet.

Die Figur 2 zeigt einen durch achtseitiges Abflachen eines Rundholzes, dessen Umfangslinie 10 angedeutet ist, erhaltenen Körper, der in verschieden dicke Bretter 12 zersägt ist.

Die Figur 3 zeigt eine erfindungsgemäße Bearbeitungseinheit. An einem Fahrgestell 20, welches auf Rädern 22 verfahrbar ist, sind zwei achsparallele Kreissägen 24 und 25 befestigt. Diese Kreissägen sind, wie der Doppelpfeil 26 es andeutet, im wesentlichen quer zur Verfahrrichtung der Bearbeitungseinheit aufeinander zu und voneinander fort verstellbar.

Rechts und links von den achsparallelen Kreissägen 24 und 25 sind, unter einem stumpfen Winkel zu ihnen geneigt, zwei Sägewerkzeuge 28 und 29 angeordnet.

Innerhalb des offenen Querschnittes des Fahrgestells 20 ist ein Rundholz 32 auf höhenverstellbaren Trägern 30 angeordnet. Wie man an der gestrichelten Linie 34 sieht, die den Umfang des vom Betrachter abgewandten Endes des Rundholzes darstellt, ist dieses auf den Ständern 30 so gelagert, daß die obere Oberfläche des Rundholzes waagerecht ausgerichtet ist. Das Rundholz 32 ist ferner in einer solchen Höhe angeordnet, daß die achsparallelen Sägewerkzeuge sich in der Höhe befinden, in der die obere Abflachung oder die obere Fläche gebildet werden soll.

Zur Bearbeitung des Rundholzes wird das Fahrgestell 20 der Bearbeitungseinheit mit laufenden Sägewerkzeugen einmal über die gesamte Länge des Rundholzes verfahren. Dabei wird das Rundholz 32 gleichzeitig auf drei Seiten abgeflacht.

Anschließend wird das Rundholz um 180° um seine Längsachse gedreht auf die Ständer 30 gelegt, die auf die gewünschte Höhe eingestellt werden. Dann wird die Bearbeitungseinheit wiederum mit laufenden Sägewerkzeugen über die gesamte Länge des Rundholzes 32 verfahren, wobei wiederum 3 Seiten des Rundholzes 32 gleichzeitig abgeflacht werden.

Die Figur 4 zeigt die Bearbeitungseinheit der Figur 3, die jedoch zur Abflachung der verbliebenen beiden seitlichen Waldkanten eingestellt ist. Zu diesem Zweck sind die beiden achsparalalelen Sägewerkzeuge 24 und 25 in ihre obere Endlage gefahren, in der sie mit deutlichem Abstand oberhalb des Rundholzes angeordnet sind. Die beiden seitlichen Sägewerkzeuge 28 und 29 sind jeweils senkrecht gestellt.

Wird die Bearbeitungseinheit in dieser Stellung, mit laufenden Sägewerkzeugen 28 und 29, über die gesamte Länge des Langholzes, welches sechs flache Seiten und zwei Waldkantenränder aufweist, gefahren, so werden die beiden Waldkanten abgesägt.

Dieses Ausführungsbeispiel wurde in Verbindung mit Sägewerkzeugen 28 und 29 beschrieben. Dieses Beispiel ist jedoch nicht schutzeinschränkend zu verstehen.

Sollen die Abtragwerkzeuge 28 und 29 während des Vorschubs der Bearbeitungseinheit auf das Langholz zu oder von diesem weg bewegt werden, so verwendet man als Abtragwerkzeuge 28 und 29 vorzugsweise spanabhebende Werkzeuge.

Mit 24, 25, 28 und 29 sind ganz allgemein abtragende oder abflachende Werkzeuge gemeint. So können statt Kreissägen oder spanabhebenden Werkzeugen zum Beispiel auch Kettensägen oder Blattsägen verwendet werden.

Wie man aus diesen Figuren 3 und 4 sieht, erlaubt die darin dargestellte Bearbeitungseinheit die achseitige Abflachung eines Rundholzes in nur drei Arbeitsdurchläufen.

In der Figur 5 ist eine andere Ausführungsform der Erfindung dargestellt. An einem torförmigen, feststehenden Ständer 36 einer Bearbeitungseinheit sind wiederum zwei achsparallele Sägewerkzeuge 24, 25 und zwei schräge Abtragwerkzeuge 28 und 29 montiert. Das Rundholz 32 ist auf höhenverstellbaren Ständern 34 gelagert, die ihrerseits auf Rädern 36 verfahrbar sind. Bei dieser Ausführungsform wird das Rundholzs 32 relativ zu der Bearbeitungseinheit verfahren. Die achsparallelen Sägewerkzeuge 24 und 25 sind wiederum höhenverstellbar montiert, und die seitlichen Abtragwerkzeuge 28 und 29 sind sowohl in ihrer Neigung als auch in ihrer Höhenstellung verschiebbar montiert.

Die Figur 6 zeigt ein ortsfestes Grundgestell 38, welches am Boden verankert ist und an seiner konkaven Oberseite verstellbare achsparallelen Sägewerkzeuge 24 und 25 und die seitlichen Abtragwerkzeuge 28 und 29 trägt. In einem Wagen 40, der mittels auf Schienen laufenden Räder 42 verfahrbar ist, sind Hydraulikstempel 44 und eine einstellbare obere Anlage 46 vorgesehen. Das Rundholz 32 wird mittels der Hydraulikstempel 44 nach oben gegen die einstellbare Anlage 46 gedrückt und in dieser Stellung festgehalten, während der Wagen 40 das Rundholz 32 in Arbeitsrichtung verschiebt, wobei die Abtragwerkzeuge 24, 25, 28 und 29 das Rundholz 32 gleichzeitig an drei Seiten abflachen.

Die Figur 7 zeigt schematisch eine Anlage zur fortlaufenden Bearbeitung der Ober- und Unterseiten, als eine weitere Ausführungsmöglichkeit. Im ersten Abschnitt erfolgt die Bearbeitung der Oberseite nach Fig. 5. Im zweiten, in der Figur 7 dem rechten Abschnitt, also nach Durchlaufen der Bearbeitungseinheit 36, übernimmt ein Wippwagen 50 nach dem Schema der Fig. 6 das Rundholz, wobei die linken und mittleren Rollen 53 bzw. 54 auf den Schienen 58 aufliegen. Nach Rückführung des Transportwagens oder fahrbaren Ständers 34, 36 nach Fig. 5 wird der Wippwagen 50 so gekippt, wie in der Fig. 7 dargestellt. Im Zeitpunkt der Übernahme des Rundholzes ist die Oberseite des Rundholzes schienenparallel, wie es durch das Dreieck 60 in Figur 7 angedeutet ist. Durch das Kippen des Wippwagens 50 kommt die Unterseite des Rundholzes 32 in eine schienenparallele Lage, so daß die Unterkante des Rundholzes 32 sich auf der Höhe der Oberkante des Dreiecks 62 befindet. Zur genauen Einrichtung ist ein äußeres Rollenpaar 52 oder 56 am Wippwagen 50 höhenverstellbar ausgebildet.

Für eine durchlaufende Bearbeitung sind, je nach Platzverhältnissen oder anderen Gegebenheiten, beliebig andere Kombinationen möglich.

## Patentansprüche

1. Verfahren zur allseitigen Bearbeitung von natürlich gewachsenen Baumstämmen zu pyramidenstumpfartigen Balken,
bei dem eine Relativbewegung zwischen einem im wesentlichen parallel zu einer Arbeitsebene ausgerichteten Baumstamm und einer Werkzeuggarnitur herbeigeführt wird,
die Werkzeuggarnitur aus mindestens drei spanabhebenden und abflachenden Werkzeugen (24, 25, 28, 29) besteht,
von denen ein erstes Bearbeitungswerkzeug (24, 25) eine parallel zur Arbeitsebene verlaufende erste Schnittfläche erzeugen kann,
und zwei weitere Bearbeitungswerkzeuge (28, 29) zweite und dritte Schnittflächen erzeugen können, die jeweils im stumpfen Winkel an die erste Schnittfläche angrenzen,
wobei die zwei weiteren Bearbeitungswerkzeuge auf Bahnen geführt sind, die senkrecht zu den zweiten und dritten Schnittflächen verlaufen, und dabei eine kontinuierliche Vorschubbewegung ausführen, wobei die Bearbeitungswerkzeuge während des Betriebes im wesentlichen in gleichbleibendem Abstand von jeweils einer Mantellinie des Baumstammes wirken,
und wobei ein erster Arbeitsgang ausgeführt wird, bei dem der Baumstamm mit einer oberen Mantellinie parallel zur Arbeitsebene ausgerichtet ist,
und wobei nach dem ersten Arbeitsgang eine Drehung des Baumstammes um 180° um seine Achse erfolgt und eine Anpassung des Relativabstandes zwischen Werkzeuggarnitur und Baumstammauflage durchgeführt wird,
und danach in einem zweiten Arbeitsgang eine Relativbewegung zwischen Werkzeuggarnitur und Baumstamm in umgekehrter Richtung ausgeführt wird.

2. Verfahren zur allseitigen Bearbeitung von natürlich gewachsenen Baumstämmen zu pyramidenstumpfartigen Balken,
bei dem eine Relativbewegung zwischen einem im wesentlichen parallel zu einer Arbeitsebene ausgerichteten Baumstamm und einer Werkzeuggarnitur herbeigeführt wird,
die Werkzeuggarnitur aus mindestens drei spanabhebenden und abflachenden Werkzeugen (24, 25, 28, 29) besteht,
von denen ein erstes Bearbeitungswerkzeug (24, 25) eine parallel zur Arbeitsebene verlaufende erste Schnittfläche erzeugen kann,
und zwei weitere Bearbeitungswerkzeuge (28, 29) zweite und dritte Schnittflächen erzeugen können, die jeweils im stumpfen Winkel an die erste Schnittfläche angrenzen,
wobei die zwei weiteren Bearbeitungswerkzeuge auf Bahnen geführt sind, die senkrecht zu den zweiten und dritten Schnittflächen verlaufen, und dabei eine kontinuierliche Vorschubbewegung ausführen, wobei die Bearbeitungswerkzeuge während des Betriebes im wesentlichen in gleichbleibendem Abstand von jeweils einer Mantellinie des Baumstammes wirken,
und wobei ein erster Arbeitsgang ausgeführt wird, bei dem der Baumstamm mit einer oberen Mantellinie parallel zur Arbeitsebene ausgerichtet ist,
und wobei eine zweite Werkzeuggarnitur vorgesehen ist, die der ersten Werkzeuggarnitur ähnlich ist und sich in Bearbeitungslängsrichtung an die erste Werkzeuggarnitur im Abstand anschließt,
wobei die erste^{*} und die zweite^{*} Werkzeuggarnituren in ortsfesten Gestellen untergebracht sind, in denen die erste Werkzeuggarnitur am oberen Mantelbereich des Baumstammes wirkt und die zweite Werkzeuggarnitur am unteren Mantelbereich des Baumstammes wirksam ist,
wobei ein erster Wagen mit höhenverstellbaren Ständern (34) zum Transport des Baumstammes entlang der ersten Werkzeuggarnitur vorgesehen ist und
ein zweiter Wagen (50) mit höhenverstellbaren Ständern zum Transport des Baumstammes entlang der zweiten Werkzeuggarnitur vorgesehen ist, der als Kippwagen ausgebildet ist,
wobei der Baumstamm nach Beendigung der Bearbeitung an der ersten Werkzeuggarnitur von dem Kippwagen übernommen wird und dort in eine Lage gekippt wird, in der die untere Mantellinie im wesentlichen parallel zur Arbeitsebene gelangt,
woraufhin die Bearbeitung entlang der zweiten Werkzeuggarnitur ohne Änderung der Bewegungsrichtung des Baumstammes erfolgt.

3. Verfahren nach Anspruch 1 oder 2, dadurch gekennzeichnet, daß im ersten und zweiten Arbeitsgang jeweils drei Seiten, von denen je zwei benachbarte miteinander Winkel größer als 90° einschließen, abgeflacht werden.

4. Verfahren nach einem der Ansprüche 1 bis 3, dadurch gekennzeichnet, daß das Rundholz entsprechend dem natürlichen Wuchs konisch verlaufend oder entsprechend einer gewählten Konizität, abgeflacht wird.

5. Vorrichtung zur allseitigen Bearbeitung von natürlich gewachsenen Baumstämmen zu pyramidenstumpfartigen Balken,
bei der eine Relativbewegung zwischen einem im wesentlichen parallel zu einer Arbeitsebene ausgerichteten Baumstamm und einer Werkzeuggarnitur herbeigeführt wird und eine Vorrichtung zur horizontalen Ausrichtung des Baumstammes vorgesehen ist,
die Werkzeuggarnitur aus mindestens drei spanabhebenden und abflachenden Werkzeugen (24, 25, 28, 29) besteht,
von denen ein erstes Bearbeitungswerkzeug (24, 25) eine parallel zur Arbeitsebene verlaufende erste Schnittfläche erzeugen kann,
und zwei weitere Bearbeitungswerkzeuge (28, 29) zweite und dritte Schnittflächen erzeugen können, die jeweils im stumpfen Winkel an die erste Schnittfläche angrenzen,
wobei die zwei weiteren Bearbeitungswerkzeuge auf Bahnen geführt sind, die senkrecht zu den zweiten und dritten Schnittflächen verlaufen, und dabei eine kontinuierliche Vorschubbewegung ausführen, wobei die Bearbeitungswerkzeuge während des Betriebes im wesentlichen in gleichbleibendem Abstand von jeweils einer Mantellinie des Baumstammes wirken,
und bei der das erste Bearbeitungswerkzeug aus zwei nebeneinander angeordneten, achsparallelen Abtrag- oder Sägewerkzeugen (24, 25) zusammengesetzt ist.

6. Vorrichtung zur Durchführung des Verfahrens nach einem oder mehreren der vorhergehenden Vorrichtungsansprüche, dadurch gekennzeichnet, daß die achsparallelen Abtrag- oder Sägewerkzeuge (24, 25) im wesentlichen quer zur Bearbeitungsdurchlaufrichtung relativ zueinander verstellbar sind.

7. Vorrichtung zur Durchführung des Verfahrens nach einem oder mehreren der vorhergehenden Vorrichtungsansprüche, dadurch gekennzeichnet, daß die beiderseits der achsparallelen Werkzeuge (24, 25) angeordneten Werkzeuge (28, 29) in ihrer Neigung verstellbar sind.

8. Vorrichtung zur Durchführung des Verfahrens nach einem oder mehreren der vorhergehenden Vorrichtungsansprüche, dadurch gekennzeichnet, daß die Abtragwerkzeuge (24, 25, 28, 29, 60, 61) Sägewerkzeuge, spanabhebende Werkzeuge oder andere, die Borke und/oder Rundung des Rundholzes abflachende Werkzeuge sind.

9. Vorrichtung nach einem der vorhergehenden Vorrichtungsansprüche, dadurch gekennzeichnet, daß die achsparallelen Sägewerkzeuge (24, 25) in Bezug auf den Arbeitsweg hintereinander versetzt sind und deren Schnittkreise sich geringfügig überschneiden.

10. Vorrichtung nach einem der vorhergehenden Vorrichtungsansprüche, dadurch gekennzeichnet, daß der fortschreitende Arbeitsweg von den längsbewegten Abtragwerkzeugen oder vom längsbewegten Rundholz (32) ausgelöst, erfolgt.

11. Vorrichtung nach einem der vorhergehenden Vorrichtungsansprüche, dadurch gekennzeichnet, daß der Arbeitsweg zur Erzeugung der Abflachungen zur Achse des Rundholzes (32) einem dem natürlichen Verlauf der Waldkante entsprechenden spitzen Winkel einschließt.

12. Vorrichtung nach einem der vorhergehenden Vorrichtungsansprüche, dadurch gekennzeichnet, daß die Abtragwerkzeuge in neigungseinstellbaren Führungen verschiebbar gelagert sind.

13. Vorrichtung nach einem der vorhergehenden Vorrichtungsansprüche, dadurch gekennzeichnet, daß das Rundholz (32) auf einem Wagen (34, 36 50) mit neigungseinstellbarer Rundholzaufnahme fixiert und an ortsfesten Werkzeugen (38, 24, 25) vorbei bewegbar ist.

14. Vorrichtung nach einem der vorhergehenden Vorrichtungsansprüche, dadurch gekennzeichnet, daß die Werkzeuge 24, 25, 28, 29) entsprechend dem fortschrei tenden Arbeitsweg zum Rundholz (32) zu- oder oder von diesem wegsteuerbar sind.

15. Vorrichtung nach einem der vorhergehenden Vorrichtungsansprüche, dadurch gekennzeichnet, daß die Werkzeuge (24, 25, 28, 29) um bestimmbare Winkel schwenkbar und feststellbar sind.

16. Vorrichtung nach einem der vorhergehenden Vorrichtungsansprüche, dadurch gekennzeichnet, daß die Werkzeuge (24, 25, 28, 29) um 180° verschwenkbar und in dieser Lage feststellbar sind.

17. Vorrichtung nach einem der vorhergehenden Vorrichtungsansprüche, dadurch gekennzeichnet, daß die vier Achsen der Säge- bzw. Spanwerkzeuge (24, 25, 28, 29) zueinander ortsfest angeordnet sind, oder in eine zueinander ortsfeste Stellung verbracht und festgelegt werden können.

18. Vorrichtung nach einem der vorhergehenden Vorrichtungsansprüche, dadurch gekennzeichnet, daß die beiderseits der achsparallelen Sägewerkzeuge (24, 25) geneigt angeordneten Achsen der Säge- bzw. Spanwerkzeuge (28, 29) verschwenkbar und in einem Winkel von 90° zu den achsprallelen Sägewerkzeugen feststellbar sind.

## Claims

1. Method for all-round working of naturally grown trunks to truncated-pyramidal beams,
in which a relative movement is effected between a tree trunk aligned substantially parallel to a working plane and a tool set,
the tool set consists of at least three cutting and trimming tools (24, 25, 28, 29),
of which a first working tool (24, 25) can generate a first cut face parallel to the working plane,
and two further working tools (28, 29) can generate second and third cutting faces which each adjoin the first cutting face at an obtuse angle,
the two further working tools are guided on paths which extend perpendicularly to the second and third cut faces and execute a continuous feed movement, the working tools acting during the operation substantially at constant spacing of a respective generatrix of the trunk,
and a first working operation is carried out in which the trunk is aligned with an upper generatrix parallel to the working plane,
and after the first working operation a rotation of the trunk about 180° round its axis is effected and an adaptation of the relative spacing between tool set and trunk support carried out,
and thereafter in a second working operation a relative movement is carried out between the tool set and trunk in the reverse direction.

2. Method for all-round working of naturally grown trunks to truncated-pyramidal beams,
in which a relative movement is effected between a tree trunk aligned substantially parallel to a working plane and a tool set,
the tool set consists of at least three cutting and trimming tools (24, 25, 28, 29),
of which a first working tool (24, 25) can generate a first cut face parallel to the working plane,
and two further working tools (28, 29) can generate second and third cutting faces which each adjoin the first cutting face at an obtuse angle,
the two further working tools are guided on paths which extend perpendicularly to the second and third cut faces and execute a continuous feed movement, the working tools acting during the operation substantially at constant spacing of a respective generatrix of the trunk,
and a first working operation is carried out in which the trunk is aligned with an upper generatrix parallel to the working plane,
and a second tool set is provided which is similar to the first tool set and follows the first tool set in space relationship in the working longitudinal direction, the first and the second tools sets are accommodated in stationary frames in which the first tool set acts on the upper surface region of the trunk and the second tool set acts on the lower surface region of the trunk,
a first carriage is provided having vertically adjustable stands (34) for transporting the trunk along the first tool set and
a second carriage (50) is provided having vertically adjustable stands for transporting the trunk along the second tool set, which is constructed as tilt carriage,
after completion of the working at the first tool set the trunk is received by the tilt carriage and there tilted into a position in which the lower generatrix lies substantially parallel to the working plane,
whereupon the working is carried out along the second tool set without changing the direction of movement of the trunk.

3. Method according to claim 1 or 2, characterized in that in the first and in the second working operation three sides are flattened, every two adjacent of which enclose an angle greater than 90°.

4. Method according to any one of claims 1 to 3, characterized in that the round wood is flattened corresponding to the natural growth conically or in accordance with a selected conicity.

5. Apparatus for all round working of naturally grown trunks to truncated-pyramidal beams, in which a relative movement is effected between a trunk aligned substantially parallel to a working plane and a tool set and a means is provided for horizontal alignment of the trunk,
the tool set consists of at least three cutting and flattening tools (24, 25, 28, 29),
of which a first working tool (24, 25) can generate a first cut face extending parallel to the working plane,
and two further working tools (28, 29) can generate second and third cut faces which each adjoin the first cut face at an obtuse angle,
the two further working tools are guided on paths which extend perpendicularly to the second and third cut faces and execute a continuous feed movement, the working tools acting during operation substantially at constant spacing of in each case a generatrix of the trunk,
and in which the first working tool is made up of two adjacently disposed axis-parallel removing or saw tools (24, 25).

6. Apparatus for carrying out the method according to one or more of the preceding apparatus claims, characterized in that the axis-parallel removing or saw tools (24, 25) are adjustable relatively to each other substantially transversely of the working passage direction.

7. Apparatus for carrying out the method according to one or more of the preceding apparatus claims, characterized in that the tools (28, 29) arranged on both sides of the axis-parallel tools (24, 25) are adjustable in their inclination.

8. Apparatus for carrying out the method according to one or more of the preceding apparatus claims, characterized in that the removing tools (24, 25, 28, 29, 60, 61) are saw tools, cutting tools or other tools trimming the bark and/or rounding of the round wood.

9. Apparatus according to any one of the preceding apparatus claims, characterized in that the axis-parallel saw tools (24, 25) are arranged offset one behind the other with respect to the working path and the cutting circles thereof slightly overlap.

10. Apparatus according to any one of the preceding apparatus claims, characterized in that the progressive working path is initiated by the longitudinally moved removing tools or by the longitudinally moved round wood (32).

11. Apparatus according to any one of the preceding apparatus claims, characterized in that the working path for generating the flattenings forms with the axis of the round wood (32) an acute angle corresponding to the natural path of the rough edge.

12. Apparatus according to any one of the preceding apparatus claims, characterized in that the removing tools are displaceably mounted in inclination-adjustable guides.

13. Apparatus according to any one of the preceding apparatus claims, characterized in that the round wood (32) is fixed on a carriage (34, 36, 50) with inclination-adjustable round wood receiving means and adapted to be moved past stationary tools (38, 24, 25).

14. Apparatus according to any one of the preceding apparatus claims, characterized in that the tools (24, 25, 28, 29) are adapted to be moved towards or away from the round wood (32) corresponding to the progressive working path.

15. Apparatus according to any one of the preceding apparatus claims, characterized in that the tools (24, 25, 28, 29) are pivotal through predeterminable angles and lockable.

16. Apparatus according to any one of the preceding apparatus claims, characterized in that the tools (24, 25, 28, 29) are pivotal through 180° and lockable in that position.

17. Apparatus according to any one of the preceding apparatus claims, characterized in that the four axes of the saw and cutting tools (24, 25, 28, 29) are arranged stationary with respect to each other or can be brought into a position stationary with respect to each other and locked.

18. Apparatus according to any one of the preceding apparatus claims, characterized in that the axes of the saw and cutting tools (28, 29) arranged on both sides of the axis-parallel saw tools (24, 25) are pivotal and lockable at an angle of 90° to the axis-parallel saw tools.

## Revendications

1. Procédé pour débiter de tous côtés des troncs d'arbre de croissance naturelle afin d'obtenir des poutres en forme de pyramides tronquées,
selon lequel on produit un mouvement relatif entre un tronc d'arbre, orienté sensiblement parallèlement à un plan de travail, et un jeu d'outils,
le jeu d'outils étant constitué d'au moins trois outils d'enlèvement de copeaux et d'aplanissement (24, 25, 28, 29),
un premier outil (24, 25) pouvant produire une première coupe, parallèle au plan de travail,
et deux autres outils (28, 29) pouvant produire une deuxième et une troisième coupes, respectivement limitrophes à angle obtus de la première coupe,
les deux autres outils étant guidés sur des parcours perpendiculaires aux deuxième et troisième coupes et accomplissant alors un mouvement d'avance continue, les outils agissant à distance sensiblement constante d'une génératrice respective du tronc d'arbre,
une première opération étant réalisée, pour laquelle le tronc d'arbre est orienté avec une génératrice supérieure parallèle au plan de travail,
la première opération étant suivie d'une rotation du tronc d'arbre de 180° autour de son axe et d'une adaptation de la distance relative entre le jeu d'outils et la face d'appui du tronc d'arbre,
un mouvement relatif en sens opposé entre le jeu d'outils et le tronc d'arbre étant ensuite réalisé, au cours d'une seconde opération.

2. Procédé pour débiter de tous côtés des troncs d'arbre de croissance naturelle afin d'obtenir des poutres en forme de pyramides tronquées,
selon lequel on produit un mouvement relatif entre un tronc d'arbre, orienté sensiblement parallèlement à un plan de travail, et un jeu d'outils,
le jeu d'outils étant constitué d'au moins trois outils d'enlèvement de copeaux et d'aplanissement (24, 25, 28, 29),
un premier outil (24, 25) pouvant produire une première coupe, parallèle au plan de travail,
et deux autres outils (28, 29) pouvant produire une deuxième et une troisième coupes, respectivement limitrophes à angle obtus de la première coupe,
les deux autres outils étant guidés sur des parcours perpendiculaires aux deuxième et troisième coupes et accomplissant alors un mouvement d'avance continue, les outils agissant à distance sensiblement constante d'une génératrice respective du tronc d'arbre,
une première opération étant réalisée, pour laquelle le tronc d'arbre est orienté avec une génératrice supérieure parallèle au plan de travail,
et un second jeu d'outils étant prévu, similaire au premier jeu d'outils et se raccordant à distance à ce dernier dans la direction longitudinale de débitage,
le premier et le second jeux d'outils étant logés dans des bâtis stationnaires, dans lesquels le premier jeu d'outils agit sur la région d'enveloppe supérieure du tronc d'arbre et le second jeu d'outils sur la région d'enveloppe inférieure du tronc d'arbre,
un premier chariot, présentant des supports (34) réglables en hauteur, étant prévu pour le transport du tronc d'arbre le long du premier jeu d'outils et
un second chariot (50), présentant des supports réglables en hauteur et conçu comme chariot basculant, étant prévu pour le transport du tronc d'arbre le long du second jeu d'outils,
le tronc d'arbre étant, une fois achevé le débitage sur le premier jeu d'outils, pris en charge par le chariot basculant' et basculé dans une position dans laquelle la génératrice inférieure devient sensiblement parallèle au plan de travail,
un débitage étant ensuite effectué le long du second jeu d'outils, sans modification du sens de déplacement du tronc d'arbre.

3. Procédé selon la revendication 1 ou 2, caractérisé en ce qu'au cours de la première et de la seconde opérations, on aplanit chaque fois trois côtés, dont deux côtés voisins forment entre eux des angles supérieurs à 90°.

4. Procédé selon l'une des revendications 1 à 3, caractérisé en ce que la grume ronde est aplanie avec une allure conique correspondant à la croissance naturelle, ou selon une conicité choisie.

5. Dispositif pour débiter de tous côtés des troncs d'arbre de croissance naturelle afin d'obtenir des poutres en forme de pyramides tronquées,
dans lequel on produit un mouvement relatif entre un tronc d'arbre, orienté sensiblement parallèlement à un plan de travail, et un jeu d'outils, et un dispositif est prévu pour orienter horizontalement le tronc d'arbre,
le jeu d'outils étant constitué d'au moins trois outils d'enlèvement de copeaux et d'aplanissement (24, 25, 28, 29),
un premier outil (24, 25) pouvant produire une première coupe, parallèle au plan de travail,
et deux autres outils (28, 29) pouvant produire une deuxième et une troisième coupes, respectivement limitrophes à angle obtus de la première coupe,
les deux autres outils étant guidés sur des parcours perpendiculaires aux deuxième et troisième coupes et accomplissant alors un mouvement d'avance continue, les outils agissant à distance sensiblement constante d'une génératrice respective du tronc d'arbre,
et le premier outil étant composé de deux outils d'enlèvement ou de sciage juxtaposés (24, 25), d'axes parallèles.

6. Dispositif pour la mise en oeuvre du procédé, selon l'une ou plusieurs des revendications de dispositif précédentes, caractérisé en ce que les outils d'enlèvement ou de sciage d'axes parallèles (24, 25) peuvent être réglés l'un par rapport à l'autre sensiblement transversalement à la direction de passage de travail.

7. Dispositif pour la mise en oeuvre du procédé, selon l'une ou plusieurs des revendications de dispositif précédentes, caractérisé en ce que les outils (28, 29) qui sont disposés de part et d'autre des outils d'axes parallèles (24, 25), sont réglables en inclinaison.

8. Dispositif pour la mise en oeuvre du procédé, selon l'une ou plusieurs des revendications de dispositif précédentes, caractérisé en ce que les outils d'enlèvement (24, 25, 28, 29, 60, 61) sont des outils de sciage, des outils d'enlèvement de copeaux ou autres outils aplanissant l'écorce et/ou l'arrondi de la grume ronde.

9. Dispositif selon l'une des revendications de dispositif précédentes, caractérisé en ce que les outils de sciage d'axes parallèles (24, 25) sont décalés l'un derrière l'autre par rapport au parcours de travail et leurs cercles de coupe se recoupent légèrement.

10. Dispositif selon l'une des revendications de dispositif précédentes, caractérisé en ce que la progression du chemin de travail est déclenchée par le déplacement longitudinal des outils d'enlèvement ou par celui de la grume ronde (32).

11. Dispositif selon l'une des revendications de dispositif précédentes, caractérisé en ce que le chemin de travail destiné à produire les aplanissements forme, par rapport à l'axe de la grume ronde (32), un angle aigu correspondant à l'allure naturelle de l'arête du tronc.

12. Dispositif selon l'une des revendications de dispositif précédentes, caractérisé en ce que les outils d'enlèvement sont montés coulissants dans les guides d'inclinaison réglable.

13. Dispositif selon l'une des revendications de dispositif précédentes, caractérisé en ce que la grume ronde (32) est fixée en position sur un chariot (34, 36, 50) présentant un support de grume ronde d'inclinaison réglable, et peut être déplacée devant les outils stationnaires (38, 24, 25).

14. Dispositif selon l'une des revendications de dispositif précédentes, caractérisé en ce que les outils (24, 25, 28, 29) peuvent être rapprochés ou éloignés de la grume ronde (32) conformément à la progression du chemin de travail.

15. Dispositif selon l'une des revendications de dispositif précédentes, caractérisé en ce que les outils (24, 25, 28, 29) peuvent être tournés d'angles déterminables et bloqués dans les positions correspondantes.

16. Dispositif selon l'une des revendications de dispositif précédentes, caractérisé en ce que les outils (24, 25, 28, 29) peuvent être tournés de 180° et bloqués dans cette position.

17. Dispositif selon l'une des revendications de dispositif précédentes, caractérisé en ce que les quatre axes des outils de sciage ou d'enlèvement de copeaux (24, 25, 28, 29) sont disposés stationnairement les uns par rapport aux autres, ou peuvent être amenés et fixés dans des positions relatives stationnaires.

18. Dispositif selon l'une des revendications de dispositif précédentes, caractérisé en ce que les axes des outils de sciage ou d'enlèvement de copeaux (28, 29) qui sont disposés inclinés de part et d'autre des outils de sciage (24, 25) d'axes parallèles, peuvent être tournés et bloqués à un angle de 90° par rapport aux outils de sciage d'axes parallèles.
